# FASCICULE DE BREVET EUROPEEN

(11) **EP 1 118 817 B1**
(45) Date de publication et mention de la délivrance du brevet: **12.01.2005**
(21) Numéro de dépôt: 00200234.3
(22) Date de dépôt: 20.01.2000
(51) Int. Cl.: F24C 3/12

(54) **Cuisinière à gaz**
Gasherd
Gas range

(43) Date de publication de la demande: 25.07.2001
(73) Titulaire: Tekno-Lam S.A., 1600 St.-Laureins Berchem (BE)
(72) Inventeur: Quinn, Patrick, 1600 ST.-Laureins Berchem (BE)
(74) Mandataire: Quintelier, Claude

(56) Documents cités:
- BE-A- 858 944
- GB-A- 2 151 771
- GB-A- 2 240 168
- US-A- 5 727 771
- US-A- 5 775 316

## Description

La présente invention concerne une cuisinière à gaz, en particulier pour cuisine chinoise, comprenant au moins un foyer relié à une conduite de gaz pourvue d'une commande de l'apport du gaz, le foyer étant muni d'un injecteur pour veilleuse et d'un brûleur pour la cuisson.

De telles cuisinières sont connues du brevet USA 5,775,316 et utilisées dans des cuisines de restaurants ou de particuliers. La commande de l'apport de gaz permet de régler l'intensité de la flamme qui va déterminer le température de la cuisson. En effet, la bonne gestion de la température de cuisson est essentielle dans la réussite de celle-ci. En particulier, la cuisine chinoise nécessite un énorme apport de chaleur, parfois de l'ordre de 50 MJ par brûleur, durant un temps inférieur à une minute.

Un problème des cuisinières connues, en particulier lorsqu'elles sont utilisées pour la cuisine chinoise, est que le cuisinier doit à la fois manipuler les aliments qui sont présents dans le récipient placé sur le foyer et la commande de l'apport du gaz. En particulier, lorsque pendant un bref laps de temps un énorme apport de chaleur est nécessaire, le cuisinier doit remuer les aliments afin de repartir la chaleur de façon uniforme sur l'ensemble des aliments présents dans le récipient. Lorsqu'il manipule les aliments il n'a pas les mains libres pour manipuler la commande du gaz et vice versa.

L'invention a pour but de réaliser une cuisinière à gaz, en particulier pour cuisine chinoise, qui apporte une solution au problème susdit.

A cette fin, une cuisinière à gaz suivant l'invention est caractérisée en ce que la commande comporte une première vanne pourvue d'un bouton poussoir et une seconde vanne placée en aval de la première, la première vanne étant reliée à l'injecteur pour veilleuse et agencée pour être maintenue ouverte tant que la veilleuse brûle, la seconde vanne étant reliée au brûleur pour la cuisson et pourvue d'un levier de commande agencé pour être manipulé à l'aide d'un genou, d'un bras ou d'un pied.

La première vanne qui apporte du gaz à l'injecteur pour la veilleuse, permet de garder une veilleuse sur le foyer, alors que la seconde vanne permet la commande du brûleur pour la cuisson. La présence du levier de commande sur la seconde vanne permet de manipuler cette dernière à l'aide d'un autre membre du corps humain que les mains et de laisser ainsi les mains libres pour manipuler les aliments.

Une première forme préférentielle de réalisation d'une cuisinière suivant l'invention est caractérisée en ce que la première vanne est pourvue d'un thermocouple destiné à être placé dans la veilleuse produite par l'injecteur pour veilleuse, ledit thermocouple étant agencé pour commander la première vanne. Le bilame permet ainsi de couper l'apport du gaz lorsque la veilleuse se serait éteinte, offrant ainsi une sécurité à la cuisinière.

De préférence, la seconde vanne est une vanne à boisseau-conique. Ce type de vannes permet d'ouvrir et de fermer rapidement la vanne et donc de fournir rapidement le gaz nécessaire lorsque beaucoup de chaleur est requise. De plus ces vannes résistent bien à des températures élevées.

De préférence, le levier de commande de la seconde vanne possède une longueur d'au moins 6 cm. Une telle longueur permet une bonne prise du levier par le cuisinier.

Une deuxième forme préférentielle de réalisation d'une cuisinière suivant l'invention est caractérisée en ce que la seconde vanne est montée dans la cuisinière à une hauteur permettant sa manipulation à l'aide du genou. Ceci permet la manipulation de la seconde vanne par le genou offrant ainsi une large facilité de commande tout en laissant les mains et les bras libres.

L'invention sera maintenant décrite plus en détail à l'aide des dessins qui illustrent un exemple de réalisation d'une cuisinière suivant l'invention. Dans les dessins :
la figure 1 illustre une vue de face d'une cuisinière suivant l'invention; ,
la figure 2 illustre un foyer d'une cuisinière suivant l'invention; et
la figure 3 illustre la commande de l'apport de gaz d'une cuisinière suivant l'invention.

Dans les dessins une même référence a été attribuée à un même élément ou à un élément analogue.

La cuisinière 1 à gaz suivant l'invention, dont un exemple de réalisation est schématiquement illustré à la figure 1, comporte un ou plusieurs foyers 2-1, 2-2. L'apport de gaz à ces foyers est commandé à l'aide d'une commande comprenant une première vanne 4 pourvue d'un bouton pressoir et d'une seconde vanne 5 pourvue d'un levier de commande 6. La seconde vanne est placée en aval de la première vanne dans le sens du flux de gaz. Ainsi, la seconde vanne, placée en série avec la première sur la conduite de gaz qui amène le gaz vers le foyer, n'est alimentée en gaz que si la première vanne est ouverte.

La commande de l'apport de gaz (4, 5) est placée sur la partie frontale 3 de la cuisinière, de préférence à une hauteur permettant sa manipulation à l'aide du genou. En particulier lorsque la seconde vanne est placée à cette hauteur, son levier 6 se trouve à hauteur du genou du cuisinier qui peut ainsi d'un geste de sa jambe manipuler ce levier. Ceci lui permet de garder les deux mains libres pour remuer les aliments dans un récipient placé sur le foyer de la cuisinière. De préférence, le levier de commande 6 de la seconde vanne possède une longueur l d'au moins 6 cm. Une telle longueur permet une bonne prise du levier même à l'aide du genou, sans devoir en plus le viser avec précision.

La figure 2 illustre un foyer 2 d'une cuisinière suivant invention. Le foyer comporte un brûleur 7 pour la cuisson et un injecteur 8 pour veilleuse. Ce dernier est relié, à l'aide d'une première conduite 9 de gaz, à une sortie de la première vanne 4. Un thermocouple 10 est placé dans la veilleuse produite par l'injecteur 8 pour veilleuse et est relié à la première vanne. Comme illustré à la figure 3, une deuxième conduite 11 amène le gaz vers une entrée de la première vanne. Une autre sortie de la première vanne est reliée à une entrée de la seconde vanne 5. Une sortie de cette dernière est reliée au brûleur 7 pour la cuisson.

La première vanne 4 est munie d'un bouton poussoir 12, qui permet d'amorcer l'arrivée de gaz vers l'injecteur pour veilleuse. Ainsi, lorsque le cuisinier veut allumer un foyer, il va d'abord pousser sur le bouton poussoir 12, de telle façon à permettre l'apport de gaz vers l'injecteur pour veilleuse. La veilleuse est alors allumée par exemple à l'aide d'une allumette. La veilleuse va alors chauffer le thermocouple 10. Un courant électrique est ainsi formé dans le thermocouple qui veille à maintenir la première vanne ouverte tant que la veilleuse brûle. L'extinction de la veilleuse va causer l'interruption du courant et la fermeture de la première vanne. La cuisinière répond ainsi aux normes de sécurité, qui imposent la coupure du gaz lors d'une extinction de la veilleuse.

Lorsque la première vanne 4 est ouverte, le gaz peut atteindre la seconde vanne 5. L'ouverture de la seconde vanne, à l'aide du levier 6, permet un apport de gaz vers le brûleur 7 pour la cuisson et donc la production de la chaleur nécessaire à la cuisson. La seconde vanne est de préférence formée par une vanne à boisseau-conique. De part leur construction, ce type de vannes résiste bien à des températures élevées, produites par le brûleur pour la cuisson, tout en permettant un dosage précis du gaz et donc de l'intensité de la flamme produite par ce brûleur pour la cuisson.

Lorsque le cuisinier prépare le repas, la veilleuse sera normalement allumée. Lorsque la cuisson nécessite davantage de chaleur, le cuisinier va manipuler le levier 6 qui commande la seconde vanne 5, pour fournir du gaz au brûleur pour la cuisson et produire ainsi une flamme intense. Ainsi, comme c'est le cas dans la cuisine chinoise, lorsqu'une grande quantité de chaleur est requise pendant une courte période, le cuisinier va d'un coup de genou ouvrir complètement la seconde vanne causant un apport d'une grande quantité de gaz. Comme il utilise son genou, ses mains restent disponibles pour manipuler les aliments dans le récipient. D'un autre coup de genou, il peut alors refermer la seconde vanne lorsque la cuisson ne nécessite plus tant de chaleur.

Il va de soi qu'au lieu de manipuler le levier à l'aide du genou, le cuisinier peut également utiliser un autre membre de son corps tel que son pied ou un bras. Dans ce dernier cas de figures, la seconde vanne sera alors de préférence placée à un endroit mieux accessible par ce membre de son corps.

## Revendications

1. Cuisinière (1) à gaz, en particulier pour cuisine chinoise, comprenant au moins un foyer (2) relié à une conduite de gaz pourvue d'une commande de l'apport du gaz, le foyer étant muni d'un injecteur (8) pour veilleuse et d'un brûleur (7) pour la cuisson, **caractérisée en ce que** la commande comporte une première vanne (4) pourvue d'un bouton poussoir (12) et une seconde vanne (5) placée en aval de la première, la première vanne étant reliée à l'injecteur pour veilleuse et agencée pour être maintenue ouverte tant que la veilleuse brûle, la seconde vanne étant reliée au brûleur pour la cuisson et pourvue d'un levier de commande (6) agencé pour être manipulé à l'aide d'un genou, d'un bras ou d'un pied.

2. Cuisinière à gaz suivant la revendication 1, **caractérisée en ce que** la première vanne est pourvue d'un thermocouple (10) destiné à être placé dans la veilleuse produite par l'injecteur pour veilleuse, ledit thermocouple étant agencé pour commander la première vanne.

3. Cuisinière à gaz suivant la revendication 1 ou 2, **caractérisée en ce que** la seconde vanne est une vanne à boisseau-conique.

4. Cuisinière à gaz suivant l'une des revendications 1 à 3, **caractérisée en ce que** le levier de commande de la seconde vanne possède une longueur d'au moins 6 cm.

5. Cuisinière à gaz suivant l'une des revendications 1 à 4, **caractérisée en ce que** la seconde vanne est montée dans la cuisinière à une hauteur permettant sa manipulation à l'aide du genou.

## Claims

1. Gas range (1) in particular for the Chinese kitchen, comprising at least a hearth (2) connected to a gas conduct, provided with a control for the gas supply, the hearth being provided with an injector (8) for the pilot-flame and a burner (7) for the cooking, **characterised in that** the control comprises a first valve (4) provided with a push button (12) and a second valve (5) positioned downstream of the first one, the first valve being connected to the injector for the pilot-flame and disposed to be kept open as long as the pilot-flame burns, the second valve being connected to the burner for the cooking and being provided with a control handle (6) provided to be manipulated by a knee, an arm or a foot.

2. Gas range according to claim 1, **characterised in that** the first valve is provided with a thermo couple (10) to be placed into the pilot-flame produced by the injector for pilot-flame, said thermo couple being disposed to control the first valve.

3. Gas range according to claim 1 or 2, **characterised in that** the second valve is a ball valve.

4. Gas range according to anyone of the claims 1 to 3, **characterised in that** the control handle of the second valve has a length of at least 6 cm.

5. Gas range according to anyone of the claims 1 to 4, **characterised in that** the second valve is mounted into the gas range at a height which allows a manipulation with the knee.

## Patentansprüche

1. Gasherd (1), insbesondere für die chinesische Küche, der mindestens einen Herd (2) umfasst, der mit einer Gasleitung verbunden ist, die mit einer Steuerung der Gaszufuhr versehen ist, wobei der Herd mit einem Einspritzer (8) für eine Pilotflamme und einem Brenner (7) für das Garen versehen ist, **dadurch gekennzeichnet, dass** die Steuerung ein erstes Ventil (4) umfasst, das mit einem Druckknopf (12) versehen ist, und ein zweites Ventil (5), das stromabwärts des ersten platziert ist, wobei das erste Ventil mit dem Einspritzer für die Pilotflamme verbunden und eingerichtet ist, um offen gehalten zu werden, solange die Pilotflamme brennt, wobei das zweite Ventil mit dem Brenner für das Garen verbunden und mit einem Steuerhebel (6) versehen ist, der eingerichtet ist, um mit Hilfe eines Knies, eines Arms oder eines Fußes betätigt zu werden.

2. Gasherd nach Anspruch 1, **dadurch gekennzeichnet, dass** das erste Ventil mit einem Thermoelement (10) versehen ist, das dazu bestimmt ist, in die Pilotflamme platziert zu werden, die von dem Einspritzer für Pilotflamme erzeugt wird, wobei das Thermoelement eingerichtet ist, um das erste Ventil zu steuern.

3. Gasherd nach Anspruch 1 oder 2, **dadurch gekennzeichnet, dass** das zweite Ventil ein Kugelventil ist.

4. Gasherd nach einem der Ansprüche 1 bis 3, **dadurch gekennzeichnet, dass** der Steuerhebel des zweiten Ventils eine Länge von mindestens 6 cm besitzt.

5. Gasherd nach einem der Ansprüche 1 bis 4, **dadurch gekennzeichnet, dass** das zweite Ventil in dem Gasherd in einer Höhe installiert ist, die seine Handhabung mit dem Knie erlaubt.
